# EUROPÄISCHE PATENTSCHRIFT

(11) **EP 0 696 545 B1**
(45) Veröffentlichungstag und Bekanntmachung des Hinweises auf die Patenterteilung: **09.06.1999**
(21) Anmeldenummer: 95111848.8
(22) Anmeldetag: 27.07.1995
(51) Int. Cl.: B65D 83/48, B65D 83/16

(54) **Ventil für die Abgabe von unter Druck stehenden Fluiden**
Dispensing valve for pressurised fluids
Valve pour la distribution de fluides sous pression

(30) Priorität: 10.08.1994 DE 4428365
(43) Veröffentlichungstag der Anmeldung: 14.02.1996
(73) Patentinhaber: COSTER TECNOLOGIE SPECIALI S.P.A., I-38050 Calceranica al Lago (Trento) (IT)
(72) Erfinder: Geier, Adalberto, I-38050 Villazzano, Trento (IT); Dalsant, Guiseppe, I-38042 Baselga di Pinè (TN) (IT)
(74) Vertreter: Popp, Eugen, Dr.

(56) Entgegenhaltungen:
- CH-A- 325 306
- DE-A- 2 329 971
- GB-A- 832 507
- GB-A- 879 055
- GB-A- 2 060 080
- US-A- 3 195 569

## Beschreibung

Die Erfindung betrifft ein Ventil für die Abgabe von unter Druck stehenden Fluiden, insbesondere Flüssigkeiten, Pasten, Cremes, Gelen oder dergleichen, gemäß dem Oberbegriff des Anspruches 1.

Derartige Ventile sind allgemein bekannt und z. B. beschrieben in der CH-A-325306, US-A-3195569 und DE-A-2329971. Den Konstruktionen nach der CH-A-325306 und DE-A-2329971 ist gemeinsam, daß keine Maßnahmen getroffen sind, die dem Benutzer erkennen lassen, daß bei einem weiteren Eindrücken des Abgaberöhrchens bzw. einer mit dem Abgaberöhrchen verbundenen Zerstäuberkappe ein zweiter Zugang zu dem im Abgaberöhrchen ausgebildeten Austragskanal öffnet, so daß ein erhöhter Fluidaustrag erreicht wird. Beim Stand der Technik kann es daher gut möglich sein, daß versehentlich die Zerstäuberkappe zu weit eingedrückt und dementsprechend versehentlich zu viel Fluid ausgetragen wird.

Bei der Konstruktion nach der US-A-3195569 ist am behälterinneren Teil des Abgaberöhrchens ein radial nach außen ragender Vorsprung vorgesehen, der mit einem am Ventilkörper radial nach innen ragend angeformten Vorsprung zusammenwirkt, derart, daß beide Vorsprünge durch weiteres Eindrücken des Abgaberöhrchens bzw. der damit verbundenen Zerstäuberkappe überwunden werden müssen, bevor der zweite Zugang zum Austragskanal öffnet.

Die letztgenannte Konstruktion ist jedoch relativ aufwendig, da in ihrer Ausführung filigran. Vor allem zeichnet sich die bekannte Konstruktion durch entsprechend aufwendige Spritzgußformen und damit aufwendige Herstellung aus. Vor allem müssen Vorkehrungen sowohl am Abgaberöhrchen als auch am Ventilkörper getroffen werden, um den gewünschten Effekt zu erhalten.

Der vorliegenden Erfindung liegt dementsprechend die Aufgabe zugrunde, die letztgenannte Konstruktion hinsichtlich konstruktivem Aufwand und auch Funktionssicherheit zu verbessern.

Diese Aufgabe wird erfindungsgemäß durch die kennzeichnenden Merkmale des Anspruches 1 gelöst. Der Kern der vorliegenden Erfindung liegt also darin, daß lediglich an der Zerstäuberkappe Anschläge angeformt werden müssen, die mit dem Behälterdeckel zusammenwirken. Am Ventilkörper oder Behälterdeckel selbst müssen keine komplementären Anschlagelemente ausgebildet werden. Dementsprechend ist die erfindungsgemäße Konstruktion einfach und kostengünstig herstellbar. Auch ist die Funktionssicherheit selbst bei etwas rauherer Handhabung gewährleistet.

In den Unteransprüchen sind konstruktive Details des erfindungsgemäßen Ventils beschrieben. Diese Details fördern eine dauerhafte Funktionssicherheit.

Nachstehend wird ein Ausführungsbeispiel eines erfindungsgemäßen Abgabeventils anhand der beigefügten Zeichnung näher erläutert. Es zeigen:
- Fig. 1: ein erfindungsgemäßes Abgabeventil in Schließstellung und im Längsschnitt;
- Fig. 2: das Abgabeventil gemäß Fig. 1 in einer ersten Öffnungsstellung, ebenfalls im Längsschnitt; und
- Fig. 3: das Abgabeventil gemäß Fig. 1 in einer zweiten Öffnungsstellung, ebenfalls im Längsschnitt.

Das in den Figuren 1 bis 3 jeweils im Längsschnitt dargestellte Ventil dient zur Abgabe von unter Druck stehenden Fluiden, insbesondere Flüssigkeiten, Pasten, Cremes, Gelen oder dergleichen, welche sich innerhalb eines dosenartigen Behälters befinden, von dem in den Fig. 1 bis 3 lediglich die Behälteröffnung mit umlaufendem Rand 10 dargestellt ist.

Diese Behälteröffnung ist durch einen Deckel 11 verschlossen. Zwischen dem äußeren Rand des Deckels 11 und dem Behälteröffnungsrand 10 ist eine Fluiddichtung 12 angeordnet. Das Behälterinnere ist mit der Bezugsziffer 13 angedeutet. Wie des weiteren die Fig. 1 bis 3 erkennen lassen, umfaßt das Abgabeventil einen fluiddicht am Rand 14 einer in dem Deckel 11 ausgebildeten Deckelöffnung 15 befestigbaren Ventilkörper 16, ein im Ventilkörper axialverschieblich, aus einer Schließstellung entsprechend Fig. 1 heraus entgegen der Wirkung eines elastischen Elements, nämlich hier Schraubendruckfeder 17 bewegbares Abgaberöhrchen 18, und eine zwischen dem Rand 14 der Deckelöffnung 15 und dem Ventilkörper 16 das Abgaberöhrchen 18 eng umschließend angeordnete Ringdichtung 19 aus Gummi oder dergleichen elastischem Dichtmaterial. Die Ringdichtung 19 schließt in Schließstellung des Abgaberöhrchens entsprechend Fig. 1 einen ersten Zugang zu einem im Abgaberöhrchen 18 ausgebildeten Austragskanal 20 fluiddicht ab, wobei der Austragskanal 20 sich axial durch das Abgaberöhrchen hindurcherstreckt unter Definition einer äußeren Austrittsöffnung 22 und einer inneren Eintrittsöffnung 23, welche einen weiteren bzw. zweiten Fluidzugang zum Austragskanal 20 bildet. Der erste, unmittelbar mit der Ringdichtung 19 zusammenwirkende Zugang mündet im Bereich zwischen Austritts- und Eintrittsöffnung 22, 23 seitlich in den Austragskanal 20. Dieser seitliche erste Zugang zum Austragskanal 20 ist in Form einer Querbohrung ausgebildet. In Schließstellung des Abgaberöhrchens befindet sich die Querbohrung bzw. der erste Zugang 21 im Bereich der Ringdichtung 19, vorzugsweise knapp oberhalb derselben, so wie dies in Fig. 1 dargestellt ist.

Wie die Fig. 2 und 3 erkennen lassen, ist in einer ersten Öffnungsstellung des Abgaberöhrchens gemäß Fig. 2 nur der zweite Zugang 23 mit dem Behälterinnern 13 fluidverbunden. In der zweiten Öffnungsstellung gemäß Fig. 3 sind sowohl der zweite Zugang 23 als auch der erste Zugang 21 offen, d. h. mit dem Behälterinnern 13 fluidverbunden, und zwar über eine innerhalb des Ventilkörpers 16 definierte Fluidkammer 24. In der Stellung gemäß Fig. 2 wird eine geringere Menge ausgetragen, während in der Stellung gemäß Fig. 3 die Austragsmenge höher ist. Grund dafür ist die Öffnung beider Zugänge zum Austragskanal 20, d. h. der größere Öffnungsquerschnitt im Vergleich zur Stellung gemäß Fig. 2.

Dem zweiten Zugang 23, der sich am Behälterinnern bzw. distalen Ende des Abgaberöhrchens 18 befindet, ist ein ebenfalls mit der Ringdichtung 19 zusammenwirkendes Schließelement 25 zugeordnet. Dieses Schließelement 25 ist ein innerhalb des Ventilkörpers 16 wirksames topfartiges Element mit einem Ringflansch 26 mit zur Ringdichtung 19 gewandtem Ringvorsprung 27. In dieses topfartige Schließelement 25 erstreckt sich der innere bzw. im Ventilkörper 16 befindliche Abschnitt des Abgaberöhrchens 18 hinein, und zwar unter Ausbildung eines Fluidkanals 28 zwischen der den zweiten Zugang 23 definierenden Fluideintrittsöffnung des Austragskanals 20 und dem Bereich innerhalb des mit der Ringdichtung 19 zusammenwirkenden Ringvorsprungs 27. In beiden Offenstellungen des Abgaberöhrchens gemäß den Fig. 2 und 3 wird also eine Fluidverbindung zwischen dem Behälterinnern 13 und der äußeren Austrittsöffnung 22 des Abgaberöhrchens 18 hergestellt, und zwar über die Fluidkammer 24 des Ventilkörpers 16, den Ringspalt zwischen Ringdichtung 19 und Ringvorsprung 27 des Ringflansches 26, Fluidkanal 28 und Fluideintrittsöffnung bzw. zweiten Zugang 23 zum Austragskanal 20 innerhalb des Abgaberöhrchens 18. Der Fluidkanal 28 umfaßt einen zwischen Abgaberöhrchen 18 und topfartigem Schließelement 25 ausgebildeten Ringraum, der durch mindestens drei in vorbestimmtem Winkelabstand voneinander angeordnete Längsstege 29 definiert ist. Die Längsstege 29 erstrecken sich bei dem dargestellten Ausführungsbeispiel bis zum Boden 30 des topfartigen Schließelements 25, und zwar unter Sicherstellung eines Bodenspaltes 31 zwischen der den zweiten Zugang 23 zum Austragskanal 20 definierenden Fluideintrittsöffnung am inneren bzw. distalen Ende des Abgaberöhrchens 18 und dem Boden des topfartigen Schließelements 25. Damit ist der vorerwähnte Fluidkanal 28 sichergestellt. Das Behälterinnere bzw. distale Ende des topfartigen Schließelements 25 ist kegelstumpfförmig ausgebildet.

Die das Abgaberöhrchen 18 in Schließstellung gemäß Fig. 1 drängende Schraubendruckfeder 17 stützt sich am Ventilkörper 16 (nicht dargestellt) und am topfartigen Schließelement 25, nämlich an der dem Ringvorsprung 27 abgewandten Seite des Ringflansches 26 desselben andererseits ab. Zwischen dem ersten seitlichen Zugang 21 und dem weiteren bzw. zweiten Zugang 23 zum Austragskanal 20 des Abgaberöhrchens 18 befindet sich noch eine Fluiddrossel in Form einer Verengung 32.

Auf das proximale bzw. äußere Ende des Abgaberöhrchens 18 ist eine Zerstäuberkappe 33 aufgesteckt. Diese weist einen mit dem Behälterdeckel 11 zusammenwirkenden ersten Anschlag 34 für die erste Öffnungsstellung des Abgaberöhrchens 18 und eine mit dem Behälterdeckel 11 zusammenwirkenden zweiten Anschlag 35 für die zweite Öffnungsstellung des Abgaberöhrchens 18 gemäß Fig. 3 auf, wobei der erste Anschlag 34 unter Aufbringung einer vorbestimmten Axialkraft (Pfeil 36) überwindbar ist. Der erste Anschlag kann durch mindestens zwei, vorzugsweise drei an der Innenseite der Zerstäuberkappe 33 in gleichem Winkelabstand voneinander angeformte, sich etwa parallel zum Abgaberöhrchen 18 erstreckende Stege gebildet sein, die mit einem äußeren Rand 37 des Behälterdeckels 11 zur Definition der ersten Öffnungsstellung des Abgaberöhrchens 18 entsprechend Fig. 2 zusammenwirken. Bei Aufbringung einer vorbestimmten Axialkraft in Richtung des Pfeiles 36 gleiten die erwähnten Stege unter radialer Spreizung über den am Behälterdeckel 11 ausgebildeten Rand 37 hinweg, bis der zweite Anschlag 35 wirksam wird, der durch relativ zu den Stegen des ersten Anschlags radial weiter innen angeordnete kürzere Stege definiert sein kann. Bei der dargestellten Ausführungsform ist der erste Anschlag durch zwei diametral zum Abgaberöhrchen 18 angeordnete Teilringstege definiert, während der zweite bzw. radial innere Anschlag durch einen durchgehend geschlossenen Ringsteg gebildet ist, der zugleich zur Aufnahme des aus dem Deckel 11 vorstehenden Teils des Abgaberöhrchens 18 dient. Der dem Behälterdeckel zugewandte Rand der Teilringstege 38 ist innenseitig abgerundet, um die erwähnte Radialspreizung entsprechend Fig. 3 sicherzustellen, sobald eine vorbestimmte Axialkraft in Richtung des Pfeiles 36 auf die Zerstäuberkappe 33 nach Erreichen der ersten Öffnungsstellung gemäß Fig. 2 aufgebracht wird.

Der mit dem ersten Anschlag 34 bzw. den Teilringstegen 38 zusammenwirkende Deckelrand 37 ist ein innerhalb der äußeren Begrenzung des Deckels 11 befindlicher Rand. Dieser bildet sich durch Anlage des Deckels 11 an einem Umfangsflansch 39 des Ventilkörpers 16 derart, daß der Ventilkörper 16 am Deckel 11 fest fixiert ist unter Zwischenschaltung der bereits erwähnten Ringdichtung 19. In die topfartige Ausnehmung des Schließelements 25 ist der behälterinnere bzw. distale Endabschnitt des Abgaberöhrchens 18 vorzugsweise unter Preßsitz eingepaßt.

In der ersten Öffnungsstellung gemäß Fig. 2 schließt die Ringdichtung 19 den ersten Zugang 21 zum Austragskanal 20 fluiddicht ab. Der erste Zugang 21 befindet sich in dieser Stellung etwa auf Höhe der Ringdichtung 19. Bei dieser Stellung ist der Ringvorsprung 27 des Ringflansches 26 des topfartigen Schließelements 25 von der behälterinneren Seite der Ringdichtung 19 bereits abgehoben, so daß eine Fluidverbindung zwischen dem Behälterinneren 13 und dem weiteren bzw. zweiten Zugang 23 zum Austragskanal 20 entsteht. Wird das Abgaberöhrchen 18 gemäß Fig. 3 noch weiter in das Behälterinnere hineingedrückt, gibt die Ringdichtung 19 auch den ersten Zugang 21 zum Austragskanal 20 frei, so daß die Fluidverbindung zwischen Behälterinnerem 13 und Austragskanal 20 des Abgaberöhrchens 18 durch beide Zugänge 21, 23 erfolgt. Dementsprechend wird dann eine höhere Austragsmenge erreicht. Bei einer etwas dickeren Ringdichtung 19 ist es denkbar, daß sich der erste Zugang 21 auch in Schließstellung gemäß Fig. 1 im Bereich der Ringdichtung befindet, so daß der erste Zugang 21 unmittelbar von der Ringdichtung 19 geschlossen wird. Dies ist letztlich eine Frage der Dimensionierung und ändert nichts am Funktionsprinzip der beschriebenen Konstruktion.

Sämtliche Teile mit Ausnahme der Ringdichtung 19, Fluiddichtung 12 und dem Deckel 11 bestehen aus Kunststoff. Die vorerwähnten Dichtungen sind vorzugsweise aus Gummi oder dergleichen elastischem Dichtmaterial hergestellt. Der Deckel 11 besteht vorzugsweise aus Aluminiumblech, ebenso wie der nicht näher dargestellte Behälter.

Das dem zweiten Zugang 23 zum Austragskanal 20 zugeordnete topfartige Schließelement 25 hat im übrigen noch den Vorteil, daß die erste Öffnungsstellung des Abgabeventils auch durch seitliches Kippen des Abgaberöhrchens samt Zerstäuberkappe erreicht wird. Eine Fluidverbindung zwischen dem Behälterinneren 13 und dem Austragskanal 20 über den zweiten Zugang 23 wird schon dann erreicht, wenn ein Teil des Ringvorsprungs 27 von der behälterinneren Seite der Ringdichtung 19 abhebt.

### Bezugszeichenliste

- 10: Behälteröffnungsrand
- 11: Deckel
- 12: Fluiddichtung
- 13: Behälterinneres
- 14: Deckelöffnungsrand
- 15: Deckelöffnung
- 16: Ventilkörper
- 17: Schraubendruckfeder
- 18: Abgaberöhrchen
- 19: Ring(flach)dichtung
- 20: Austragskanal
- 21: erster Zugang
- 22: äußere Austrittsöffnung
- 23: zweiter Zugang (innere Eintrittsöffnung)
- 24: Fluidkammer
- 25: Schließelement
- 26: Ringflansch
- 27: Ringvorsprung
- 28: Fluidkanal
- 29: Längssteg
- 30: Boden der topfartigen Ausnehmung des Schließelements 25
- 31: Bodenspalt
- 32: Verengung
- 33: Zerstäuberkappe
- 34: erster Anschlag
- 35: zweiter Anschlag
- 36: Pfeil
- 37: Deckelrand
- 38: Teilringsteg
- 39: Umfangsflansch des Ventilkörpers 16

## Patentansprüche

1. Ventil für die Abgabe von unter Druck stehenden Fluiden, insbesondere Flüssigkeiten, Pasten, Cremes, Gelen oder dergleichen, mit einem fluiddicht am Rand (14) einer in einem Deckel (11) für eine Behälteröffnung (10) ausgebildeten Deckelöffnung (15) befestigbaren Ventilkörper (16), einem im Ventilkörper (16) axial verschieblich, aus einer Schließstellung heraus entgegen der Wirkung eines elastischen Elements (17) bewegbaren Abgaberöhrchen (18) und einer zwischen dem Rand (14) der Deckelöffnung (15) und dem Ventilkörper (16) das Abgaberöhrchen (18) eng umschließend angeordneten Ringdichtung (19) aus Gummi oder dergleichen elastischem Dichtmaterial, derart, daß diese in Schließstellung des Abgaberöhrchens (18) bzw. Ventils einen ersten Zugang (21) zu einem im Abgaberöhrchen (18) ausgebildeten Austragskanal (20) fluiddicht schließt, wobei das Abgaberöhrchen (18) einen zweiten Zugang (23) zum Austragskanal (20) aufweist, dem ein gesondertes, vorzugsweise ebenfalls mit der Ringdichtung (19) zusammenwirkendes Schließelement (25) zugeordnet ist, wobei in einer ersten Öffnungsstellung des Abgaberöhrchens (18) nur der zweite Zugang (23) für einen reduzierten Fluidaustrag geöffnet ist, während in einer zweiten Öffnungsstellung beide Zugänge (21, 23) zum Austragskanal (20) des Abgaberöhrchens (18) für einen erhöhten Fluidaustrag offen sind,
dadurch gekennzeichnet,
daß eine auf das Abgaberöhrchen (18) gesteckte Zerstäuberkappe (33) einen mit dem Behälterdeckel (11) zusammenwirkenden ersten Anschlag (34) für die erste Öffnungsstellung des Abgaberöhrchens (18) und einen mit dem Behälterdeckel (11) zusammenwirkenden zweiten Anschlag (35) für die zweite Öffnungsstellung des Abgaberöhrchens (18) aufweist, wobei der erste Anschlag (34) unter Aufbringung einer vorbestimmten Axialkraft (36) überwindbar ist.

2. Ventil nach Anspruch 1,
dadurch gekennzeichnet,
daß der Austragskanal (20) sich axial durch das Abgaberöhrchen (18) hindurcherstreckt unter Definition einer äußeren Austrittsöffnung (22) und einer inneren Eintrittsöffnung, die den weiteren bzw. zweiten Fluidzugang (23) bildet, wobei der erste, unmittelbar mit der Ringdichtung (19) zusammenwirkende Zugang (21) im Bereich zwischen Austritts- und Eintrittsöffnung des Austragskanals (20) seitlich in diesen mündet.

3. Ventil nach Anspruch 2,
dadurch gekennzeichnet,
daß zwischen dem ersten (21) und dem zweiten (23) Zugang zum Austragskanal (20) eine Fluiddrossel, insbesondere in Form einer Verengung (32) angeordnet ist.

4. Ventil nach einem der Ansprüche 1 bis 3,
dadurch gekennzeichnet,
daß das dem zweiten Zugang (23) zum Austragskanal (20) des Abgaberöhrchens (18) zugeordnete Schließelement (25) ein innerhalb des Ventilkörpers (16) wirksames topfartiges Element mit einem Ringflansch (26) mit zur Ringdichtung (19) gewandtem Ringvorsprung (27) ist, in das sich der innere bzw. im Ventilkörper (16) befindliche Abschnitt des Abgaberöhrchens (18) unter Ausbildung eines Fluidkanals (28) zwischen der den zweiten Zugang (23) definierenden Fluideintrittsöffnung des Austragskanals (20) und dem Bereich innerhalb des mit der Ringdichtung (19) zusammenwirkenden Ringvorsprungs (27) hineinerstreckt.

5. Ventil nach Anspruch 4,
dadurch gekennzeichnet,
daß der Fluidkanal (28) zwischen Abgaberöhrchen (18) und topfartigem Schließelement (25) einen Ringraum umfaßt, der durch mindestens drei in vorbestimmtem Winkelabstand voneinander angeordnete Längsstege sichergestellt ist.

6. Ventil nach Anspruch 5,
dadurch gekennzeichnet,
daß die Längsstege (29) sich bis zum Boden (30) der topfartigen Ausnehmung des Schließelements (25) unter Sicherstellung eines Bodenspaltes (31) zwischen der den zweiten Zugang (23) zum Austragskanal (20) definierenden Fluideintrittsöffnung und dem erwähnten Boden der topfartigen Ausnehmung des Schließelements (25) erstrecken.

7. Ventil nach einem der Ansprüche 4 bis 6,
dadurch gekennzeichnet,
daß das behälterinnere Ende des topfartigen Schließelements (25) sich kegelstumpfförmig verjüngend ausgebildet ist.

8. Ventil nach einem der Ansprüche 1 bis 7,
dadurch gekennzeichnet,
daß das das Abgaberöhrchen (18) in Schließstellung drängende elastische Element (17) sich am Ventilkörper (16) einerseits und am topfartigen Schließelement (25), insbesondere an der dem Ringvorsprung (27) abgewandten Seite des Ringflansches (26) desselben andererseits abstützt.

9. Ventil nach einem der Ansprüche 1 bis 8,
dadurch gekennzeichnet,
daß der erste Anschlag (34) durch an der Innenseite der Zerstäuberkappe (33) angeformte, sich etwa parallel zum Abgaberöhrchen (18) erstreckende Stege (38) gebildet ist, die mit einem vorspringenden Rand (37) des Behälterdeckels (11) zur Definition der ersten Öffnungsstellung des Abgaberöhrchens (18) zusammenwirken und bei Aufbringung einer vorbestimmten Axialkraft (Pfeil 36) unter radialer Spreizung (Fig. 3) über den am Behälterdeckel (11) ausgebildeten Rand (37) hinweggleiten, bis der zweite Anschlag (35) wirksam wird, der durch relativ zu den Stegen (38) des ersten Anschlags radial weiter innen angeordnete kürzere Stege definiert ist.

10. Dosierventil nach Anspruch 9,
dadurch gekennzeichnet,
daß die Anschlagstege durch Anschlagringe bzw. durch in Umfangsrichtung durchgehend geschlossene Ring- oder Teilring-Stege ersetzt sind.

## Claims

1. Dispensing valve for pressurised fluids, in particular liquids, pastes, cremes, gels or the like, comprising a valve element (16) which is fluidproof mounted on the edge (14) of a container opening (15) which is configured in a cover (11) for a container opening (10), a dispensing tube (18) which is axially movable in the valve element (16) from a shut position against the load of an elastic element (17), and an annular seal (19) of rubber or the like elastic sealing material which is configured in a tightly encapsulating manner between the edge (14) of the cover opening (15) and the valve element (16), so that it fluidproof shuts in the shut position of the dispensing tube (18) or valve a first access (21) to a discharge channel (20) configured in the dispensing tube (18), and the dispensing tube (18) comprises a second access (23) to the discharge channel (20) which is associated with a separate closing element (25) which preferably also co-acts with the annular seal (19), and in a first open position of the dispensing tube (18) only the second access (23) is opened for reduced fluid discharge, whilst in a second open position both accesses (21, 23) to the discharge channel (20) of the dispensing tube (18) are open for increased fluid discharge, **characterised in that** an atomiser cap (33) which is pushed onto the dispensing tube (18) comprises a first stop (34) which co-acts with the container cover (11) for the first open position of the dispensing tube (18) and a second stop (35) which co-acts with the container cover (11) for the second open position of the dispensing tube (18), and the first stop (34) can be overcome by applying a predetermined axial load (36).

2. Valve according to Claim 1, **characterised in that** the discharge channel (20) extends axially through the dispensing tube (18) whilst defining an external discharge opening (22) and an internal inlet opening which establishes a further or second fluid access (23), and the first access (21) which co-acts directly with the annular seal (19) merges laterally in the area between its discharge opening and inlet opening of the discharge channel (20).

3. Valve according to Claim 2, **characterised in that** between the first (21) and the second (23) access to the discharge channel (20) is configured a fluid throttle, in particular in the shape of a narrowing (32).

4. Valve according to one of Claims 1 to 3, **characterised in that** the closing element (25) which is associated with the second access (23) to the discharge channel (20) of the dispensing tube (18) is a troughlike element which is operative within the valve element (16) with an annular flange (26) having an annular protrusion (27) oriented towards the annular seal (19) into which extends the inner section of the dispensing tube (18) or the section inside the valve element (16) whilst forming a fluid channel (28) between the fluid inlet opening of the discharge channel (20) which defines the second access (23) and the area within the annular protrusion (27) which co-acts with the annular seal (19).

5. Valve according to Claim 4, **characterised in that** the fluid channel (28) encloses between dispensing tube (18) and troughlike sealing element (25) an annular space which is secured by at least three longitudinal webs configured at a predetermined angular distance from each other.

6. Valve according to Claim 5, **characterised in that** the longitudinal webs (29) extend to the bottom (30) of the troughlike cutout of the sealing element (25) whilst securing a bottom gap (31) between the fluid inlet opening which defines the second access (23) to the discharge channel (20) and the aforementioned bottom of the troughlike cutout of the sealing element (25).

7. Valve according to one of Claims 4 to 6, **characterised in that** the end of the troughlike sealing element (25) inside the container is designed to narrow in a truncated manner.

8. Valve according to one of Claims 1 to 7, **characterised in that** the elastic element (17) which forces the dispensing tube (18) into a closed position supports itself on the one side against the valve element (16) and on the other side against the troughlike sealing element (25), in particular at the side of the annular flange (26) which is facing away from the annular protrusion (27).

9. Valve according to one of Claims 1 to 8, **characterised in that** the first stop (34) is established by webs (38), which are integrated with the inside of the atomizer cap (33) and extend approximately parallel to the dispensing tube (18) and co-act with a protruding edge (37) of the container cover (11) for definition of a first open position of the dispensing tube (18) and glide over the edge (37) formed on the container cover (11) under radial expansion (Fig. 3) when a predetermined axial load (arrow 36) is applied until the second stop (35) becomes effective which is defined by shorter webs configured radially further inside relative to the webs (38) of the first stop.

10. Apportioning valve according to Claim 9, **characterised in that** the stop webs are replaced by stop rings or annular or partially annular webs which are continuously closed in the peripheral direction.

## Revendications

1. Valve pour la distribution de fluides sous pression, en particulier de liquides, pâtes, crèmes, gels ou fluides semblables, comportant un corps de valve (16) se fixant de manière étanche au fluide au bord (14) d'une ouverture (15) formée dans un couvercle (11) pour un orifice de récipient (10), une tubulure de distribution (18) mobile axialement dans le corps de valve (16) et déplaçable d'une position fermée contre l'action d'un élément élastique (17), et un joint annulaire (19) en caoutchouc ou matière élastique d'étanchéité semblable placé entre le bord (14) de l'ouverture (15) du couvercle et le corps de valve (16) de façon à entourer étroitement la tubulure de distribution (18), de façon telle que ce joint (19), dans la position fermée de la tubulure de distribution (18) ou de la valve, ferme de façon étanche au fluide un premier accès (21) à un conduit d'émission (20) formé dans la tubulure de distribution (18), la tubulure de distribution (18) présentant un deuxième accès (23) au conduit d'émission (20), auquel est associé un élément obturateur séparé (25) de préférence coopérant également avec le joint annulaire (19), et dans une première position ouverte de la tubulure de distribution (18), seul le deuxième accès (23) étant ouvert pour une émission réduite de fluide, tandis que dans une deuxième position ouverte, les deux accès (21, 23) au conduit d'émission (20) de la tubulure de distribution (18) sont ouverts pour une émission accrue de fluide, caractérisée par le fait qu'un capuchon pulvérisateur (33) monté sur la tubulure de distribution (18) présente une première butée (34) coopérant avec le couvercle (11) du récipient pour la première position ouverte de la tubulure de distribution (18) et une deuxième butée (35) coopérant également avec le couvercle (11) du récipient pour la deuxième position ouverte de la tubulure de distribution (18), la première butée (34) pouvant être vaincue par application d'une force axiale déterminée (36).

2. Valve selon la revendication 1, caractérisée par le fait que le conduit d'émission (20) traverse axialement la tubulure de distribution (18) en déterminant un orifice de sortie extérieur (22) et un orifice d'entrée intérieur qui forme l'autre ou deuxième accès (23) pour le fluide, le premier accès (21), qui coopère directement avec le joint annulaire (19), débouchant latéralement dans le conduit d'émission (20) dans la zone située entre l'orifice de sortie et l'orifice d'entrée de celui-ci.

3. Valve selon la revendication 2, caractérisée par le fait qu'entre le premier accès (21) et le deuxième accès (23) au conduit d'émission (20) se trouve un réducteur de débit du fluide, en particulier formé d'un rétrécissement (32).

4. Valve selon l'une des revendications 1 à 3, caractérisée par le fait que l'élément obturateur (25) associé au deuxième accès (23) au conduit d'émission (20) de la tubulure de distribution (18) est un élément du genre pot qui agit à l'intérieur du corps de valve (16) et a un collet annulaire (26) pourvu d'une saillie annulaire (27) dirigée vers le joint annulaire (19), et dans lequel la partie intérieure, ou située dans le corps de valve (16), de la tubulure de distribution (18) entre en formant un conduit de fluide (28) entre l'orifice d'entrée de fluide du conduit d'émission (20) qui forme le deuxième accès (23) et la zone intérieure à la saillie annulaire (27) qui coopère avec le joint annulaire (19).

5. Valve selon la revendication 4, caractérisée par le fait que le conduit de fluide (28) entre la tubulure de distribution (18) et l'élément obturateur du genre pot (25) comprend un espace annulaire qui est assuré par au moins trois languettes longitudinales placées à une distance angulaire déterminée les unes des autres.

6. Valve selon la revendication 5, caractérisée par le fait que les languettes longitudinales (29) s'étendent jusqu'au fond (30) de l'évidement du genre pot de l'élément obturateur (25) en assurant une fente de fond (31) entre l'orifice d'entrée de fluide qui forme le deuxième accès (23) au conduit d'émission (20) et le fond précité de l'évidement du genre pot de l'élément obturateur (25).

7. Valve selon l'une des revendications 4 à 6, caractérisée par le fait que l'extrémité intérieure au récipient de l'élément obturateur du genre pot (25) se rétrécit en tronc de cône.

8. Valve selon l'une des revendications 1 à 7, caractérisée par le fait que l'élément élastique (17) qui pousse la tubulure de distribution (18) en position fermée s'appuie d'une part sur le corps de valve (16) et d'autre part sur l'élément obturateur du genre pot (25), en particulier sur le côté du collet annulaire (26) de celui-ci opposé à la saillie annulaire (27).

9. Valve selon l'une des revendications 1 à 8, caractérisée par le fait que la première butée (34) est formée par des languettes (38) ménagées sur la face intérieure du capuchon pulvérisateur (33) et s'étendant à peu près parallèlement à la tubulure de distribution (18), qui coopèrent avec un bord saillant (37) du couvercle (11) du récipient pour déterminer la première position ouverte de la tubulure de distribution (18) et, à l'application d'une force axiale déterminée (flèche 36), glissent en s'écartant radialement (fig. 3) sur le bord (37) formé dur le couvercle (11) du récipient jusqu'à ce qu'agisse la deuxième butée (35), qui est formée par des languettes plus courtes placées plus à l'intérieur radialement que les languettes (38) de la première butée.

10. Valve de dosage selon la revendication 9, caractérisée par le fait que les languettes de butée sont remplacées par des anneaux de butée ou par des languettes annulaires ou partiellement annulaires fermées dans la direction circonférentielle.
